# EUROPÄISCHE PATENTSCHRIFT

(11) **EP 0 839 652 B1**
(45) Veröffentlichungstag und Bekanntmachung des Hinweises auf die Patenterteilung: **04.04.2001**
(21) Anmeldenummer: 97117937.9
(22) Anmeldetag: 16.10.1997
(51) Int. Cl.: B41F 35/00, B41F 35/02, B41F 35/04, B41F 23/08

(54) **Verfahren zur Reinigung von Zylindern und Walzen in einer Druckmaschine**
Method for cleaning cylinders and rollers in a printing machine
Méthode de nettoyage des cylindres et des rouleaux dans une machine à imprimer

(30) Priorität: 02.11.1996 DE 19645169
(43) Veröffentlichungstag der Anmeldung: 06.05.1998
(73) Patentinhaber: MAN Roland Druckmaschinen AG, 63075 Offenbach (DE)
(72) Erfinder: Müller, Joachim, Dipl.-Phys., 82049 Pullach (DE)
(74) Vertreter: Stahl, Dietmar

(56) Entgegenhaltungen:
- EP-A- 0 673 770
- DE-A- 3 507 210
- DE-A- 3 620 156
- DE-A- 3 638 469
- DE-A- 3 832 527
- DE-A- 19 501 806
- US-A- 4 369 734

## Beschreibung

Die Erfindung betrifft ein Verfahren zur Reinigung von Zylindern und Walzen in einer Druckmaschine, vorzugsweise einer Offsetdruckmaschine oder einem Inline-Lackierwerk nach dem Oberbegriff des jeweiligen Hauptanspruches.

Aus der DE 195 01 806 A1 ist ein Verfahren zur Reinigung von Zylindern und Walzen bekannt, nach dem auch der Feuchtwerkswalzenzug gereinigt wird. Dazu wird der Feuchtwerkswalzenzug mittels einer Brückenwalze in den Farbwerkswalzenzug integriert. Die Feuchtauftragwalze kann dabei vom Plattenzylinder an- oder abgestellt werden.

Aus der EP 0 450 155 B1 ist ein Feuchtwerk für eine Offsetdruckmaschine bekannt, bei welchem eine Feuchtauftragswalze zum Plattenzylinder und zu einem Feuchtduktor (Tauchwalze) an- und abstellbar gelagert ist. Die Feuchtauftragwalze wird vom Plattenzylinder angetrieben, d.h. im an- als auch abgestelltem Zustand läuft sie mit dessen Umfangsgeschwindigkeit. Die in einem Feuchtmittelbehälter eintauchende Feuchtduktorwalze weist einen eigenen, drehzahlsteuerbaren Antrieb auf, so daß entsprechend des Feuchtmittelbedarfes der Druckform bei unterschiedlichen Maschinengeschwindigkeiten die notwenige Feuchtmittelmenge zuführbar ist.

Gemäß der DE 36 38 469 A1 ist ein Verfahren und eine Vorrichtung zum Antrieb einer Lackiereinrichtung bekannt. Die Lackiereinrichtung besitzt eine Schöpfwalze und eine mit einem Formzylinder in Kontakt stehende Auftragwalze. Weiterhin ist der Schöpfwalze einer Dosierwalze zugeordnet. Die Schöpfwalze ist über ein Zahnradgetriebe mit einem separaten drehzahlsteuerbaren und drehrichtungsumschaltbaren Elektroantrieb gekoppelt. Beim Walzenwaschen kann insbesondere durch das die Reibungszahl reduzierende Reinigungsfluid, die zu verarbeitende Farbe bzw. der Lack, die Walzenpressung und oder die Werksstoffpaarung selbst die äußere Reibung von mindestens zwei sich berührenden Walzen an deren Kontaktflächen derart reduzieren, daß die übertragbare Umfangskraft gegen Null geht. D.h. im Extremfall kann wenigstens eine Walze "stehenbleiben" oder es treten Stick-Slip-Bewegungen an der Walzenoberfläche auf. Dies wirkt sich negativ auf die Standzeit der Walzen im jeweiligen Druckwerk aus. Weiterhin wirkt eine stehenbleibende Walze wie ein Abstreifelement (analog einer Rakel) und rakelt die Waschmittel-Farb/Lack-Emulsion von der benachbarten Walze ab. Dabei kann die Emulsion in den Feuchtmittelbehälter oder ggf. in einen Lackvorratsbehälter gelangen und das dort jeweils vorhandene flüssige Medium verunreinigen. Derart verschmutzte flüssige Medien müssen zwangsläufig ausgetauscht werden, was zusätzlichen Aufwand darstellt.

Weiterhin führt dies zu längeren Waschzeiten mit erhöhtem Waschmittelverbrauch. Durch das "stehenbleiben" einer Walze, kann sich Farbe bzw. Lack oder eine Emulsion an der Walzenoberfläche aufbauen, was ein manuelles Nachreinigen erfordert. Ein mögliches Verschmutzen des in einem Vorratsbehälter verbliebenen flüssigen Mediums ist ebenso nicht auszuschließen, da eine stehenbleibende Walze eine Abstreiffunktion erfüllt und beispielsweise die Emulsion von der Walzenoberfläche abrakelt, welche dabei in den Vorratsbehälter laufen kann.

Aufgabe der Erfindung ist es daher ein Verfahren zu schaffen, daß die genannten Nachteile vermeidet, daß in der Betriebsart Reinigen von Walzen und von Zylindern die äußere Reibung aufrecht erhalten wird, so daß ein Abfallen der übertragbaren Umfangskraft in der Walzenpaarung vermieden wird.

Die Aufgabe wird durch die Ausbildungsmerkmale von Anspruch 1 und 3 gelöst. Weiterbildungen ergeben sich aus den Unteransprüchen.

In einem Druckwerk einer vorzugsweise Offsetdruckmaschine ist vorgesehen, neben dem Farbwerkswalzenzug auch den Plattenzylinder und den Feuchtwerkwalzenzug zu reinigen. Mittels einer Steuerung kann einzeln, gruppenweise oder gemeinsam der Farbwerkswalzenzug, der Plattenzylinder sowie der Feuchtwerkswalzenzug in den Reinigungsprozess einbezogen werden. Für die Betriebsart "Reinigen von Walzen" wird über eine Brückenwalze der Feuchtwerkswalzenzug in den Farbwerkswalzenzug integriert.
Wahlweise kann die Feuchtauftragwalze des Feuchtwerkswalzenzuges zusätzlich an den Plattenzylinder angestellt werden.
Im Reinigungsprozess wird als Reinigungsfluid, vorzugsweise ein vegetabiles Reinigunsmittel und /oder Wasser verwendet. Das Feuchtmittel ist aus dem Feuchtmittelbehälter entfernt oder soweit abgesenkt, daß der Feuchtduktor nicht mehr in das Feuchtmittel eintaucht. Der Feuchtduktor wird mit dem separaten drehzahlsteuerbaren Antrieb gekoppelt und bezogen auf einen im Druckbetrieb üblichen Wert zeitlich begrenzt mit überhöhter Drehzahl angetrieben. Gleichzeitig wird die Maschinengeschwindigkeit des Druckwerkes auf die Drehzahl eingestellt, bei der die vom Plattenzylinder angetriebene Feuchtauftragwalze zum separat angetriebenen Feuchtduktor eine synchrone Umfangsgeschwindigkeit aufweist.

Das Arbeitsverfahren ist jedoch nicht auf einen Walzenzug in einem Druckwerk beschränkt. Vielmehr eignet sich dieses auch für Lackiereinheiten, die neben dem Formzylinder wenigstens eine Auftragwalze und eine benachbarte Duktorwalze (Zweiwalzenwerk) aufweisen. Dabei kann der Duktorwalze zusätzlich eine Dosierwalze zugeordnet, oder zwischen Auftragswalze und Duktorwalze weitere Übertragwalzen angeordnet werden. Dem Walzenspalt ist ein Sprührohr zugeordnet für das Aufbringen von Reiningungsfluid. Die Duktorwalze ist in einer Lackiereinheit dieser Art ebenfalls mir einem separaten drehzahlsteuerbaren Motorantrieb gekoppelt. Die Auftragwalze ist über ein Zahnradgetriebe mit dem Formzylinder gekoppelt. Für die Betriebsart "Reinigen der Walzen" wird die Duktorwalze analog zum Feuchtwerksbetrieb in ihrer Drehzahl auf einen Wert zeitlich begrenzt überhöht angetrieben. Gleichzeitig zur Duktorwalze wird die Auftragwalze vom Formzylinder angetrieben und dies mit synchroner Umfangsgeschwindigkeit.
Der Vorteil dieser Ausführungen ist, daß eine spürbare Ergebnisverbesserung beim Walzenreinigen erzielt wird, indem die Walzen im Feuchtwerkswalzenzug oder im Lackierwerk schneller gereinigt werden. Dabei kann auch der Plattenzylinder in den Reinigungsprozess integriert werden, indem die Feuchtauftragswalze bzw. die Lackauftragswalze während des Reinigungsprozesses mit dem Plattenzylinder in Kontakt steht. Das "stehenbleiben" einer Walze wird vermieden und somit verringern sich der Reinigungsfluidverbrauch sowie die Reinigungszeit. Auch das Verschmutzen des Vorratsbehälters und das damit verbundene Säubern entfällt.

Die Erfindung soll an einem Ausführungsbeispiel näher erläutert werden.
Dabei zeigt:
- Fig. 1: ein Druckwerk einer Offsetdruckmaschine,
- Fig. 2: eine Lackiereinheit.

Das Druckwerk besteht im wesentlichen aus einem Farbauftagwalzenzug 4, einem Feuchtauftragwalzenzug 3, einem Plattenzylinder 1 und einem Gummituchzylinder 2. Dem Farbwerkswalzenzug 4 ist eine Sprüheinrichtung zugeordnet, die mit einem vegetabilen Reinigungsmittel und / oder Wasser betreibbar ist. Dem Plattenzylinder 1 sind zum Farbauftragwalzenzug 4 gehörende Farbauftragwalzen 13 sowie eine zum Feuchtwerkwalzenzug 3 gehörende Feuchtauftragwalze 6 an- und abstellbar zugeordnet. Der Feuchtwerkswalzenzug 3 ist über eine Brückenwalze 5 mit dem Farbwerkswalzenzug 4 koppelbar. Auf weitere Bauteile des Druckwerkes soll hier nicht eingegangen werden.
In Drehrichtung des Plattenzylinders 1 gesehen ist an einer der letzten Walzen des Farbwerkswalzenzuges 4 eine Rakeleinrichtung 11 angeordnet, die in einem Drehgelenk aufgenommen ist und mittels einer Betätigungseinrichtung 10 zum an- und abstellen an die Walze schwenkbar ist. Die Betätigungseinrichtung 10 sowie die Sprüheinrichtung sind mittels Leitstand steuerbar. Der Feuchtwerkswalzenzug 3 weist neben Feuchtauftragwalze 6 und Brückenwalze 5 einen mit einem separaten, drehzahlsteuerbaren Antrieb gekoppelten Feuchtduktor 7 auf, der in einen Feuchtmittelbehälter 9 eintaucht. Der Feuchtduktor 7 ist in Kontakt mit einer Dosierwalze 8. Die Brückenwalze 5 ist als Reiterwalze der Feuchtauftragswalze 6 zugeordnet.

In einer weiteren Ausbildung kann die Feuchtauftragwalze eine zusätzliche Reiterwalze 12 tragen, die zur Brückenwalze 5 benachbart angeordnet ist. Für die Betriebsart "Reinigen von Walzen" wird nachdem der Farbwerkswalzenzug 4 gereinigt wurde, die an der Feuchtauftragwalze 6 aufliegende Brückenwalze 5 mit dem Farbwerkswalzenzug 4 gekoppelt.

Damit ist der Feuchtwerkswalzenzug 3 in den Farbwerkswalzenzug 4 integriert.
Der Antrieb des Feuchtduktors 7 wird bei aktivierter Sprüheinrichtung und Rakeleinrichtung aktiviert und der Feuchtduktor 7 wird bezogen auf einen im Druckbetrieb üblichen Wert zeitlich begrenzt mit überhöhter Umfangsgeschwindigkeit betrieben. Gleichzeitig wird die Maschinengeschwindigkeit des Druckwerkes auf eine definierte Drehzahl eingestellt, bei der die Umfangsgeschwindigkeiten der vom Plattenzylinder 1 angetriebenen Feuchtauftragwalze 6 zum Feuchtduktor 7 synchron sind. Es wurde gefunden, daß für das Reinigungsverfahren günstige synchrone Geschwindigkeiten in einem Bereich von 3000 bis 8000 Bogen pro Stunde erzielbar sind.
Die zum Feuchtduktor 7 benachbarten Dosierwalze 8 wird dabei mittels Friktion durch den Feuchtduktor 7 angetrieben. Ist der Feuchtwerkswalzenzug 3 mit einer zusätzlichen, auf der Feuchtauftragwalze 6 aufliegenden Reiterwalze 12 ausgebildet, so kann diese aus ihrer Position 12 in Richtung der Dosierwalze 8 verschwenkt werden derart, daß die Reiterwalze 12 dann die Position 12' einnimmt und mit der Feuchtauftragwalze 6 und der Dosierwalze 8 in Kontakt steht. Diese Walzenposition 12'erhöht die übertragbare Umfangskraft zusätzlich. Der Feuchtdoktor 7 wird dabei wie bereits beschrieben angetrieben.

Gemäß Fig. 2 ist der Walzenzug eines Lackierwerkes gezeigt. Eine Auftragswalze 15 ist mit einem Formzylinder 14 in Kontakt. Neben der Auftragswalze 15 ist eine in einen Lackvorratsbehälter 19 eintauchende Duktorwalze 17 angeordnet und durch eine Übertragwalze 16 sind beide Walzen 15,17 gekoppelt. Die Duktorwalze 17 trägt in dieser Ausbildung eine Dosierwalze 18. Dem Walzenspalt, gebildet aus Übertragwalze 16 und Duktorwalze 17, ist ein Sprührohr für Reinigungsfluid zugeordnet (nicht gezeigt). Die Duktorwalze 17 ist mit einem separaten, drehzahlsteuerbaren Antrieb gekoppelt und die Auftragswalze 15 ist mit dem Antrieb des Formzylinders 14 formschlüssig in Eingriff Zum Reinigen der Lackiereinheit werden das Sprührohr mit einem Reinigungsfluid beaufschlagt und die Duktorwalze 17 zeitlich begrenzt durch den Antrieb auf einen Drehzahlwert angetrieben, der über dem üblichen Produktionslackwert liegt. Gleichzeitig wird die Umfangsgeschwindigkeit der Auftragswalze 15 vom Formzylinder 14 derart gesteuert, daß Duktorwalze 17 und Auftragswalze 15 mit synchroner Umfangsgeschwindigkeit betreibbar sind.

### Bezugszeichenaufstellung

- 1: Plattenzylinder
- 2: Gummituchzylinder
- 3: Feuchtwerkswalzenzug
- 4: Farbwerkswalzenzug
- 5, 5': Brückenwalze
- 6: Feuchtauftragwalze
- 7: Feuchtduktorwalze
- 8: Dosierwalze
- 9: Feuchmittelbehälter
- 10: Betätigungseinrichtung
- 11: Rakeleinrichtung
- 12, 12': Reiterwalze
- 13: Farbauftragwalze
- 14: Formzylinder
- 15: Auftragswalze
- 16: Übertragwalze
- 17: Lackduktor
- 18: Dosierwalze
- 19: Lackvorratsbehälter

## Patentansprüche

1. Verfahren zur Reinigung von Zylindern und Walzen in einer Druckmaschine mit einem Farbwerkswalzenzug (4), dem eine Sprüheinrichtung und eine Rakeleinrichtung (11) zugeordnet sind und einem wenigstens eine Feuchtauftragswalze (6) und einen Feuchtduktor (7) aufweisenden Feuchtwerkswalzenzug (3), der mittels einer schaltbaren Brückenwalze (5) in den Farbwerkswalzenzug (4) integriert wird, wobei
die mit einem Reinigungsmittel beaufschlagbare Sprüheinrichtung und Rakeleinrichtung (11) aktiviert werden, die Feuchtauftragwalze (6) von einem Plattenzylinder (1) angetrieben wird, der Feuchtduktor (7) von einem separaten drehzahlsteuerbaren Antrieb im Vergleich zum Druckbetrieb mit überhöhter Umfangsgeschwindigkeit angetrieben wird, so daß die Umfangsgeschwindigkeiten der Feuchtauftragwalze (6) und des Feuchtduktors (7) synchron sind, wobei weitere Walzen des Feuchtwerkswalzenzuges (3) mit Friktion betrieben werden.

2. Verfahren nach Anspruch 1,
**dadurch gekennzeichnet,**
daß eine zur Feuchtauftragswalze (6) reibschlüssig angeordnete Reiterwalze (12,12') mit einer dem Feuchtduktor (7) zugeordneten Dosierwalze (8) in Reibkontakt gebracht wird.

3. Verfahren zur Reinigung von Zylindern und Walzen eines Lackierwerkes einer Druckmaschine mit wenigstens einer Auftragwalze (15) und einer in einen Lackvorratsbehälter (19) eintauchenden Duktorwalze (17), wobei die Duktorwalze (17) mit einem separaten Antrieb getriebetechnisch gekoppelt wird, wobei
eine mit einem Reinigungsmittel beaufschlagbare Sprüheinrichtung aktiviert wird, die Auftragwalze (15) von einem Formzylinder (14) angetrieben wird, die Duktorwalze (17) von einem separaten drehzahlsteuerbaren Antrieb im Vergleich zum Lackierbetrieb mit überhöhter Umfangsgeschwindigkeit angetrieben wird, so daß die Umfangsgeschwindigkeiten von Auftragwalze (15) und Duktorwalze (17) synchron sind, wobei weitere lackführende Walzen des Lackierwerkes mit Friktion betrieben werden.

## Claims

1. Process for cleaning cylinders and rollers in a printing press with an inking unit roller train (4) to which a spray device and a doctor device (11) are fitted and a damping unit roller train (3) having at least one damping applicator roller(6) and a damping ductor (7) which, by means of switchable bridging roller (5) is integrated into the inking unit roller train (4), wherein the spray unit which can be subjected to a cleaning agent and the doctor device (11) are activated, the damping applicator roller (6) is driven from a plate cylinder (1), the damping ductor (7) is driven by a separate rotational speed controllable drive in comparison to the print operation with increased peripheral speed, so that the peripheral speeds of the damping applicator roller (6) and of the damping ductor (7) are synchronous, wherein further rollers of the damping unit roller train (3) are driven by friction.

2. Process according to Claim 1, characterised in that a rider roller (12, 12') arranged frictionally relative to the damping applicator roller (6) is brought into frictional contact with a metering roller (8) fitted to the damping ductor (7).

3. Process for cleaning cylinders and rollers of a varnishing unit of a printing press with at least one applicator roller (15) and a ductor roller (17) dipping into a varhish storage container (19), wherein the ductor roller (17) is technically coupled by gearing with a separate drive, whereby a spray device which can be subjected to a cleaning agent is activated, the applicator roller (15) is driven by a forme cylinder (14), the ductor roller (17) is driven by a separate rotational speed controllable drive in comparison to a varnishing operation with increased peripheral speed, so that the peripheral speeds of applicator roller (15) and ductor roller (17) are synchronous, wherein further varnish feeding rollers of the varnishing unit are driven by friction.

## Revendications

1. Procédé pour nettoyer des cylindres et rouleaux dans une machine d'impression, comprenant un train de rouleaux de l'unité d'encrage (4), auquel sont associés un dispositif de pulvérisation et un dispositif de raclage (11), et un train de rouleaux de l'unité de mouillage (3) présentant au moins un rouleau d'application d'agent de mouillage (6) et un cylindre d'agent de mouillage (7), qui est intégré dans le train de rouleaux de l'unité d'encrage (4) au moyen d'un rouleau de pontage (5) commutable, le dispositif de pulvérisation, pouvant être alimenté par un agent de nettoyage, et le dispositif de raclage (11) étant activés, le rouleau d'application d'agent de mouillage (6) étant entraîné par un cylindre porte-plaque (1), le cylindre d'agent de mouillage (7) étant entraîné par un entraînement séparé dont la vitesse de rotation est commandable, par rapport à l'impression, à une vitesse périphérique excessive, de sorte que les vitesses du rouleau d'application d'agent de mouillage (6) et du cylindre d'agent de mouillage (7) sont synchrones, d'autres rouleaux du train de rouleaux de l'unité de mouillage (3) étant entraînés par friction.

2. Procédé selon la revendication 1,
caractérisé en ce qu'un chargeur baladeur (12, 12') agencé par friction par rapport au rouleau d'application d'agent de mouillage (6) est amené en contact de friction avec un rouleau de dosage (8) associé au cylindre d'agent de mouillage (7).

3. Procédé pour nettoyer des cylindres et rouleaux d'une unité de laquage d'une machine d'impression, comportant au moins un rouleau d'application (15) et un rouleau vernisseur (17) plongeant dans un réservoir de vernis (19), le rouleau vernisseur (17) étant couplé, par engrenage, à un entraînement séparé, un dispositif de pulvérisation, pouvant être alimenté par un agent de nettoyage, étant activé, le rouleau d'application (15) étant entraîné par un cylindre porte-cliché (14), le rouleau vernisseur (17) étant entraîné par un entraînement séparé dont la vitesse de rotation est commandable, par rapport au laquage, à une vitesse périphérique excessive, de sorte que les vitesses périphériques du rouleau d'application (15) et du rouleau vernisseur (17) sont synchrones, d'autres rouleaux, guidant le vernis, de l'unité de laquage étant entraînés par friction.
